# EUROPÄISCHE PATENTSCHRIFT

(11) **EP 0 467 090 B1**
(45) Veröffentlichungstag und Bekanntmachung des Hinweises auf die Patenterteilung: **28.12.1994**
(21) Anmeldenummer: 91110128.5
(22) Anmeldetag: 20.06.1991
(51) Int. Cl.: F41A 33/02

(54) **Laser-Impulssender für eine Waffe**
Laser pulse transmitter for a weapon
Emetteur d'impulsions laser pour une arme

(30) Priorität: 11.07.1990 CH 2320/90; 28.01.1991 CH 2320/90
(43) Veröffentlichungstag der Anmeldung: 22.01.1992
(73) Patentinhaber: MENTREX AG, CH-4208 Nunningen (CH)
(72) Erfinder: Budmiger, Hermann, CH-4206 Seewen (CH)
(74) Vertreter: Schmauder, Klaus Dieter

(56) Entgegenhaltungen:
- DE-A- 2 254 141
- DE-A- 3 537 323
- US-A- 3 938 262
- US-A- 4 481 561
- US-A- 4 678 437
- US-A- 4 983 123
- REVUE INTERNATIONALE DE DEFENCE, Band 21, Nr. 1, 1988, Seite 87, Cointrin-Geneva, CH; "Kit d'entraînement au combat au pistolet"

## Beschreibung

Die Erfindung betrifft einen Laser-Impulssender für eine Waffe gemäss Oberbegriff des Anspruches 1.

Aus der US-PS 3 938 262 ist ein Laser-Impulssender der eingangs genannten Art bekannt. Als Schalter zum Auslösen des Laser-Impulssenders sowie als Stromquelle dient ein piezoelektrischer Wandler. Daraus ergeben sich die Nachteile, dass für eine ausreichende Stromversorgung der Wandler relativ gross sein muss und andererseits eine erhebliche Schlagkraft erforderlich ist. Die grosse Bauweise beschränkt den Laser-Impulssender auf Waffen grossen Kalibers. Die hohe Schlagkraft kann überdies zu einer Beschädigung des Impulssenders und/oder des Schlagbolzens und damit der Waffe führen.

Aufgabe der Erfindung ist es, einen Laser-Impulssender so auszubilden, dass die erwähnten Nachteile vermieden werden.

Die gestellte Aufgabe wird durch die Merkmale des Anspruches 1 gelöst.

Da der piezoelektrische Wandler nur als Schalter benutzt wird, genügen sehr kleine Stromstösse zur Auslösung des Schaltkreises und damit zum Aussenden des Laser-Signals. Der Wandler kann deshalb sehr klein gehalten und die Schlagkraft des Schlagbolzens reduziert bzw. entsprechend gedämpft werden. Dies führt wiederum zu einer Schonung des Laser-Impulssenders wie der Waffe. Durch die kleine Bauweise ist auch ein Einsatz in kleinkalibrigen Waffen möglich.

Vorteilhafte Ausgestaltungen des Laser-Impulssenders sind in den Ansprüchen 2 bis 10 beschrieben.

Für die Anordnung des piezoelektrischen Wandlers gibt es verschiedene Ausgestaltungsmöglichkeiten. Besonders vorteilhaft ist jedoch eine Ausbildung nach Anspruch 2 und die Weiterbildung nach Anspruch 3. Letztere verhindert besonders wirksam eine Beschädigung des piezoelektrischen Wandlers und eine zu hohe Spannung beim Auslösen durch den Schlagbolzen einer Waffe.

Die Schaltung und deren Anordnung kann in verschiedener Form ausgebildet und in einer Hülse angeordnet sein. Eine sehr zweckmässige Lösung beschreibt Anspruch 4, da dann keine zusätzlichen mechanischen Haltevorrichtungen erforderlich sind, sondern die Printplatte im Zylinder der Hülse gehaltert ist. Gegebenenfalls können Batterien auch auf beiden Seiten der Printplatte angeordnet sein.

Um die Treiberschaltung möglichst klein zu halten, ist es zweckmässig, sie nach Anspruch 5 auszugestalten. Eine noch kleinere Bauweise ermöglicht die Ausbildung nach Anspruch 6. Eine hohe Schussleistung bei geringstem Stromverbrauch ermöglicht eine Ausgestaltung nach Anspruch 7. Besonders vorteilhaft ist jedoch auch eine Weiterbildung nach Anspruch 8, die es einerseits ermöglicht, insbesondere auf lange Distanzen Fremdlicht auszuschalten und andererseits differenziertere Empfangsmöglichkeiten an der Zielscheibe gestattet.

Der Laser-Kollimator kann gemäss Anspruch 9 am vorderen Ende des Einsatzes angeordnet sein, wobei dies nur für Waffen eines bestimmten Kalibers möglich ist. Für Kleinkalibrigere Waffen ist die Ausbildung nach Anspruch 10 besonders geeignet.

Der Laser-Impulssender-Einsatz kann für die verschiedensten Waffen ausgestaltet sein, d.h. die Form der jeweils erforderlichen Patrone aufweisen.

Vorteilhafte Ausführungsbeispiele des Gegenstandes der Erfindung werden nachfolgend anhand der Zeichnungen näher beschrieben, dabei zeigen:
- Figur 1: einen Laser-Impulssender im Längsschnitt;
- Figur 2: den Laser-Impulssender im Schnitt II-II der Figur 1;
- Figur 3: den Laser-Impulssender im Schnitt III-III der Figur 1;
- Figur 4: das Schaltschema des Laser-Impulssenders der Figur 1;
- Figur 5: einen weiteren Schalter für den Laser-Impulssender im Längsschnitt und in grösserem Massstab;
- Figur 6: einen weiteren Laser-Impulssender im Längsschnitt.

Der in den Figuren 1 bis 3 dargestellte Laser-Impulssender weist ein Einsatz-Gehäuse in der Form der Patrone einer Waffe auf, das eine Hülse 2 mit einem vorderen Halter 4 und einem hinteren Halter 6 enthält. Der hintere Halter 6 ist mit der Hülse 2 einteilig ausgebildet und dient zur Aufnahme eines Schalters 8 des Laser-Impulssenders. Dieser enthält einen piezoelektrischen Wandler, vorzugsweise eine Piezokeramik 10 und ist in einer Ausnehmung 12 des Halters 6 gelagert. Hierzu ist die Piezokeramik 10 zwischen zwei Metallplatten 14 und 16 angeordnet, die jeweils einen Leiter 18 und 20 der Piezokeramik aufweisen. Die äussere Metallplatte 16 besteht vorzugsweise aus gehärtetem Stahl, um eine Beschädigung der Piezokeramik 10 durch den Schlagbolzen einer Waffe zu verhindern. Eine äussere Platte 22 dient zur Absicherung der Anordnung im hinteren Halter 6 der Hülse. Der vordere Halter 4 ist abnehmbar an der Hülse 2 angeordnet und mittels einer Stiftschraube 24 gesichert. Am vorderen Ende des Halters 4 trägt dieser in einer Ausnehmung 26 einen Laser-Kollimator. Die zum Anschluss des Laser-Kollimators 28 dienenden Leitungen 30 verlaufen durch den Halter 4.

Zwischen den Haltern 4 und 6 ist eine Kammer 32 gebildet, in der eine Printplatte 34 angeordnet ist, deren Breite dem Innendurchmesser der Hülse 2 und deren Länge der Länge der Kammer 32 entspricht. Auf der einen Seite der Printplatte 34 ist eine Stromquelle 36 aus zwei Batterien angeordnet und auf der gegenüberliegenden Seite eine Treiberschaltung 38 für den Laser-Kollimator 28.

Die Figur 4 zeigt das Schaltbild des Laser-Impulssenders, wobei mit Ausnahme der Bauteile: Piezokeramik 10, Laser-Kollimator 28 (Typ CQL75A/D 2,5 mW Philips), sowie die Stromquelle 36 (beispielsweise 1 oder 2 Lithium-Batterien BR 211, 3V, 5,4 mAh), alle übrigen Bauteile als SMD-Komponenten auf der Printplatte 34 enthalten sind. Dies betrifft insbesondere die IC-Komponenten 40, Transistoren 42, Widerstände 44 und Kondensatoren 46. Der Kondensator 46a liefert die zum Zünden des Laser-Kollimators 28 erforderliche höhere Stromstärke. Die der Printplatte zugeordneten Bauteile sind über Steckverbindungen 48 angeschlossen.

Die Treiberschaltung ist so ausgelegt, dass sie beispielsweise einen Schussimpuls von 10 Mikrosekunden erzeugt. Mit dem gezeigten Laser-Impulssender können mehr als eine Million Schuss abgegeben werden.

Im Gegensatz zum gezeigten Ausführungsbeispiel ist es auch noch möglich, den Laser-Impulssender so auszugestalten, dass der Schussimpuls moduliert ist, um insbesondere beim Schiessen auf grössere Distanz Fremdlichteinflüsse auszuschalten und/oder eine Zielscheibenvorrichtung zu betreiben, die modulierte Schussimpulse erfordert. Ein entsprechender Modulator 50 ist gestrichelt in der Schaltung gemäss Figur 4 angedeutet.

In Abwandlung des gezeigten bzw. beschriebenen Ausführungsbeispieles ist es auch möglich, die als Stromquelle dienenden Batterien beidseits der Printplatte anzuordnen. Eine weitere Miniaturisierung der Treiberschaltung ist bei deren Ausbildung in Hybridtechnik möglich.

Die Figur 5 zeigt einen weiteren vorteilhaften Schalter 52 für den Laser-Impulssender. Der Schalter enthält ein in eine Ausnehmung des Halters 6 der Hülse 2 einsetzbares Schaltergehäuse 54 aus Kunststoff, in das ein topfförmiger Deckel 56 aus Kunststoff eingesetzt ist, welcher eine zentrale Oeffnung 58 zur Aufnahme einer Stahlkugel 60 aufweist, auf die der Schlagbolzen der Waffe beim Abfeuern derselben auftrifft. Die Stahlkugel 60 stützt sich nach innen auf einem vorzugsweise vorgespannten elastischen Ring 62 ab, der auf einer Stahlplatte 64 aufliegt, unter der eine Piezokeramik 66 angeordnet ist, die sich nach innen auf einer weiteren Platte 68 abstützt. Beidseits der Piezokeramik 66 sind Kontaktscheiben 70,72 mit Lötfahnen 74,76 vorhanden, die nach dem Zurückbiegen die Verbindung zum Schaltkreis des Laser-Impulssenders herstellen. Durch diese Ausbildung des Schalters wird die Schlagenergie des Schlagbolzens so stark abgebremst, dass einerseits Beschädigungen des Schalter, insbesondere der Piezokeramik, sowie des Schlagbolzens und andererseits eine zu hohe Spannung der Piezokeramik verhindert werden.

Die Figur 6 zeigt einen weiteren Laser-Impulssender, der auf einer Seite des Gehäuses den in Figur 5 gezeigten Schalter 52 enthält. Das Gehäuse 78 bildet wiederum eine Kammer 80, in der anschliessend an den Schalter 52 eine Printplatte 82 mit Treiberschaltung und Batterie analog dem Beispiel der Figur 1 angeordnet sind. Die Printplatte 82 nimmt jedoch nur einen Abschnitt der Kammer 80 ein, wobei sich gegen das vordere Ende des Gehäuses ein Laser-Kollimator 84 an die Printplatte 82 anschliesst. Den vorderen Abschluss des Gehäuses 78 bildet ein Zentriereinsatz 86, der in den Lauf einer Waffe einsetzbar ist und zur Zentrierung des Laser-Impulssenders dient. Der Zentriereinsatz 86 enthält am vorderen Ende eine Lochblende 88, um den Laserstrahl zur Achse der Waffe auszurichten.

### BEZUGSZEICHENLISTE

- 1: Einsatz-Gehäuse
- 2: Hülse
- 4: Halter, vorne
- 6: Halter, hinten
- 8: Schalter
- 10: Piezokeramik
- 12: Ausnehmung
- 14: Metallplatte
- 16: Metallplatte
- 18: Leiter
- 20: Leiter
- 22: Platte
- 24: Stiftschraube
- 26: Ausnehmung
- 28: Laser-Kollimator
- 30: Leitung
- 32: Kammer
- 34: Printplatte
- 36: Stromquelle
- 38: Treiberschaltung
- 40: IC-Komponente
- 42: Transistor
- 44: Widerstand
- 46: Kondensator
- 46a: Kondensator
- 48: Steckverbindung
- 50: Modulator
- 52: Schalter
- 54: Schaltergehäuse
- 56: Deckel
- 58: Oeffnung
- 60: Stahlkugel
- 62: elastischer Ring
- 64: Stahlplatte
- 66: Piezokeramik
- 68: Platte
- 70: Kontaktscheibe
- 72: Kontaktscheibe
- 74: Lötfahne
- 76: Lötfahne
- 78: Gehäuse
- 80: Kammer
- 82: Printplatte
- 84: Laser-Kollimator
- 86: Zentriereinsatz
- 88: Lochblende

## Patentansprüche

1. Laser-Impulssender für eine Waffe, mit einem in eine Waffe einsetzbaren Einsatz, mit einem Laser-Kollimator (28,84) und einem von einem Schlagbolzen betätigbaren piezoelektrischen Wandler (10,66), wobei der Einsatz im wesentlichen die Form und Grösse der für eine Waffe geeigneten Patrone aufweist, derart, dass er an deren Stelle in das Patronenlager einer Waffe einsetzbar ist und sämtliche zur Funktion erforderlichen Bauteile enthält, dadurch gekennzeichnet, dass der piezoelektrische Wandler (10,66) lediglich als Schalter (8,52) ausgebildet ist und zur Stromversorgung eine Batterie (36) vorhanden ist.

2. Laser-Impulssender nach Anspruch 1, dadurch gekennzeichnet, dass der piezoelektrische Wandler (10,66) zwischen zwei als Anschlüsse dienende Metallplatten (14,16,64,68) angeordnet ist, von denen die äussere vor zugsweise aus gehärtetem Stahl besteht.

3. Laser-Impulssender nach Anspruch 1 oder 2, dadurch gekennzeichnet, dass der piezoelektrische Wandler eine nach aussen weisende Stahlkugel (60) aufweist, die sich nach innen an einem elastischen, vorzugsweise vorgespannten Ring (62) abstützt, der über einer Abdeckung (64) der Piezokeramik (66) angeordnet ist.

4. Laser-Impulssender nach einem der Ansprüche 1 bis 3, dadurch gekennzeichnet, dass er eine in Längsrichtung einer Hülse (2) verlaufende Printplatte (34) mit einer Breite aufweist, die dem Innendurchmesser der Hülse (2) entspricht, wobei vorzugsweise die Batterie (36) auf der einen Seite der Printplatte (34) und eine Treiberschaltung (38) auf der anderen Seite angeordnet sind.

5. Laser-Impulssender nach Anspruch 2, dadurch gekennzeichnet, dass die Treiberschaltung (38) aus SMD-Komponenten aufgebaut ist.

6. Laser-Impulssender nach Anspruch 1, dadurch gekennzeichnet, dass die Treiberschaltung (38) in Hybridtechnik ausgebildet ist.

7. Laser-Impulssender nach Anspruch 4, dadurch gekennzeichnet, dass die Treiberschaltung (38) einen Kondensator (46a) zum Zünden des Laser-Kollimators (28) aufweist.

8. Laser-Impulssender nach Anspruch 4, dadurch gekennzeichnet, dass die Treiberschaltung (38) einen Modulator (50) für den Laser-Kollimator (28) aufweist.

9. Laser-Impulssender nach einem der Ansprüche 1 bis 8, dadurch gekennzeichnet, dass er einen am vorderen Ende des Einsatzes angeordneten, in den Lauf der Waffe ragenden Laser-Kollimator (28) aufweist.

10. Laser-Impulssender nach einem der Ansprüche 1 bis 8, dadurch gekennzeichnet, dass das Einsatz-Gehäuse (1) eine an beiden Enden jeweils durch einen Halter (4,6) abgeschlossene Hülse (2) aufweist, wobei in der zwischen den Haltern (4,6) gebildeten Kammer (80) die Batterie und eine Printplatte (82) mit der Treiberschaltung sowie der Laser-Kollimator (84) angeordnet sind und das vordere Ende der Hülse einen in den Lauf einer Waffe ragenden Zentriereinsatz (86) enthält, an dessen vorderen Ende eine Lochblende (88) für den Laserstrahl angeordnet ist.

## Claims

1. Laser pulse transmitter for a weapon, with an inset insertable in a weapon, with a laser collimator (28,84) and with a piezoelectric transducer (10,66) that can be actuated by a striking pin, the inset having essentially the shape and size of a cartridge suitable for a weapon to the effect that the inset can be inserted in the breech of a weapon in place of the cartridge and that it contains all components for its function, characterized in that the piezoelectric transducer (10,66) is constructed merely as a switch (8,52) and that a battery (36) is present for supplying the current.

2. Laser pulse transmitter according to claim 1, characterized in that the piezoelectric transducer (10,66) is arranged between two metal plates (14,16,64,68) serving as connections, the outer of which is made preferably of hardened steel.

3. Laser pulse transmitter according to claim 1 or 2, characterized in that the piezoelectric transducer comprises a steel ball (60) facing the outside, the steel ball being supported to the inside on an elastic, preferably prestressed ring (62) which is arranged over a cover (64) of the piezoelectric ceramic (66).

4. Laser pulse transmitter according to any one of claims 1 to 3, characterized in that the transmitter comprises a printed circuit board (34) extending in the longitudinal direction of a case (2) and having a width corresponding to the inside diameter of the case (2), the battery (36) preferably being arranged on the one side of the printed circuit board (34) and a driver circuit (38) preferably on the opposite side.

5. Laser pulse transmitter according to claim 2, characterized in that the driver circuit (38) is constructed of SMD components.

6. Laser pulse transmitter according to claim 1, characterized in that the driver circuit (38) is constructed of hybrid technology.

7. Laser pulse transmitter according to claim 4, characterized in that the driver circuit (38) is equipped with a capacitor (46a) for igniting the laser collimator (28).

8. Laser pulse transmitter according to claim 4, characterized in that the driver circuit (38) is equipped with a modulator (50) for the laser collimator (28).

9. Laser pulse transmitter according to any one of claims 1 to 8, characterized in that the transmitter is equipped with a laser collimator (28) arranged at the front end of the element which projects into the barrel of the weapon.

10. Laser pulse transmitter according to any one of claims 1 to 8, characterized in that the case of the inset (1) comprises a sleeve (2) closed off at each end by a support (4,6), the battery and a printed circuit board (82) with the driver circuit and the laser collimator (84) being arranged in the chamber (80) formed between the supports (4,6) and the front end of the sleeve containing a centering element (86) projecting into the barrel of a weapon, an orifice (88) for the laser beam being arranged at the front end of said centering element.

## Revendications

1. Emetteur d'impulsions laser pour une arme, comportant une pièce d'insert pouvant être insérée dans une arme, un collimateur laser (28, 84) et un convertisseur piézo-électrique (10, 66), manoeuvrable à partir d'un percuteur, l'insert ayant essentiellement la forme et la taille de la cartouche convenant à une arme, de façon à pouvoir être inséré, à sa place, dans le logement de la cartouche d'une arme, et qui contient tous les composants nécessaires à son fonctionnement, caractérisé en ce que le convertisseur piézo-électrique (10, 66) est simplement conçu comme un interrupteur (8, 52), une batterie (36) étant présente pour assurer l'alimentation en courant.

2. Emetteur d'impulsions laser selon la revendication 1, caractérisé en ce que le convertisseur piézo-électrique (10, 66) est disposé entre deux plaques métalliques servant de connexions (14, 16, 64, 68), dont l'extérieure est de préférence en acier trempé.

3. Emetteur d'impulsions laser selon la revendication 1 ou 2, caractérisé en ce que le convertisseur piézo-électrique comporte une bille en acier (60), dirigée vers l'extérieur, qui s'appuie vers l'intérieur contre une bague élastique (62), de préférence précontrainte, cette bague étant disposée au-dessus d'un recouvrement (64) de la céramique piézo-électrique (66).

4. Emetteur d'impulsions laser selon l'une des revendications 1 à 3, caractérisé en ce qu'il comporte une carte imprimée (34), courant dans le sens longitudinal d'une douille (2), et ayant une largeur correspondant au diamètre intérieur de la douille (2), la batterie (36) étant de préférence disposée sur un côté de la carte imprimée (34), et un circuit d'attaque (38) sur l'autre côté.

5. Emetteur d'impulsions laser selon la revendication 2, caractérisé en ce que le circuit d'attaque (38) est constitué de composants SMD.

6. Emetteur d'impulsions laser selon la revendication 1, caractérisé en ce que le circuit d'attaque (38) est réalisé selon une technique hybride.

7. Emetteur d'impulsions laser selon la revendication 4, caractérisé en ce que le circuit d'attaque (38) comporte un condensateur (46a) pour allumer le collimateur laser (28).

8. Emetteur d'impulsions laser selon la revendication 4, caractérisé en ce que le circuit d'attaque (38) comporte un modulateur (50) pour le collimateur laser (28).

9. Emetteur d'impulsions laser selon l'une des revendications 1 à 8, caractérisé en ce qu'il comporte un collimateur laser (28), disposé à l'extrémité avant de l'insert, et dépassant dans le canon de l'arme.

10. Emetteur d'impulsions laser selon l'une des revendications 1 à 8, caractérisé en ce que le boîtier (1) de l'insert comporte une douille (2), obturée en chacune de ses deux extrémités par un support (4, 6), la batterie et une carte imprimée (82), comportant le circuit d'attaque, ainsi que le collimateur laser (84), étant disposés dans la chambre (80) formée entre les supports (4, 6), l'extrémité avant de la douille contenant une pièce de centrage (86) dépassant dans le canon d'une arme, pièce de centrage à l'extrémité avant de laquelle est rapporté un diaphragme (88) destiné au faisceau laser.
